# EUROPÄISCHE PATENTSCHRIFT

(11) **EP 0 442 282 B1**
(45) Veröffentlichungstag und Bekanntmachung des Hinweises auf die Patenterteilung: **06.04.1994**
(21) Anmeldenummer: 91100623.7
(22) Anmeldetag: 19.01.1991
(51) Int. Cl.: D01H 1/16, D01H 11/00

(54) **Textilmaschine, insbesondere Zwirnmaschine**
Textile machine, in particular twisting machine
Machine textile, en particulier métier à retordre

(30) Priorität: 13.02.1990 DE 4004339
(43) Veröffentlichungstag der Anmeldung: 21.08.1991
(73) Patentinhaber: Palitex Project-Company GmbH, D-47804 Krefeld (DE)
(72) Erfinder: Strahlen, Dieter, W-4947 Dormagen 11 (DE); Kallmann Jürgen, W-4044 Kaarst 2 (DE); Fink, Heinz, W-4150 Krefeld 1 (DE)
(74) Vertreter: Sroka, Peter-Christian, Dipl.-Ing.

(56) Entgegenhaltungen:
- DE-A- 1 685 887
- DE-A- 1 943 679
- FR-A- 2 431 557
- US-A- 3 391 528
- US-A- 3 977 169

## Beschreibung

Die Erfindung betrifft eine Textilmaschine, insbesondere eine Zwirnmaschine mit den Merkmalen aus dem Oberbegriff des Patentanspruchs 1.

Eine Textilmaschine mit einer derartigen als Wanderbläser ausgebildeten Wartungseinheit ist beispielsweise in der DE-OS 16 85 887 beschrieben.

Bei der bekannten Einrichtung dienen die an den Längsseiten der Maschine angeordneten Verschalungselemente, die in vertikaler Richtung auf- und abklappbar ausgebildet sind, lediglich zur Führung des vom Wanderbläser ausgehenden Luftstroms zur möglichst vollständigen Erfassung des gesamten Innenraums der Maschine, während ein Schallschutz nicht vorgesehen ist.

Es besteht aber bei modernen Textilmaschinen ein erhebliches Bedürfnis Schallabschirmungen vorzusehen, um den von der Maschine im Raum erzeugten Lärmpegel herabzusetzen. Einrichtungen zur Herabsetzung des Lärmpegels sind an sich bekannt und beispielsweise in DE-OS 25 42 930 und DE-GM 71 05 081 beschrieben. Diese bekannten Einrichtungen weisen jedoch keine Wartungseinheiten auf.

Der Erfindung liegt die Aufgabe zugrunde, eine Textilmaschine der im Oberbegriff des Patentanspruchs 1 beschriebenen Bauart so auszugestalten, daß einerseits ein möglichst vollständiger Schallschutz erreicht wird und andererseits mindestens eine Wartungseinheit vorhanden ist, die durch die Schallschutzelemente nicht behindert wird, sondern mit diesen zusammenwirkt.

Die Lösung dieser Aufgabe geschieht erfindungsgemäß mit den Merkmalen aus dem kennzeichnenden Teil des Patentanspruchs 1.

Vorteilhafte Weiterbildungen der Erfindung sind in den Unteransprüchen beschrieben.

Der Grundgedanke der Erfindung besteht darin die Textilmaschine zur Erzielung eines besonders guten Schallschutzes vollständig zu verkleiden, und die Wartungseinheiten innerhalb der Schallschutzverkleidung so anzuordnen, daß sie auch bei geschlossenem Innenraum ihre Funktion erfüllen.

Die erfindungsgemäße Einrichtung ist äußerst flexibel in ihrem Aufbau und gestattet eine optimale Ausnutzung des zur Verfügung stehenden Raumes. Die in Längsrichtung der Maschine verschiebbaren Verschalungselemente selbst gestatten eine besonders gute Organisation der chargenweisen Bedienung an der Maschine vor allem dann, wenn an jeder Längsseite der Maschine ein zusätzliches Verschalungselement angeordnet ist, so daß die Gesamtlänge der vorhandenen Verschalungselemente größer ist als die Gesamtlänge der vorhandenen Arbeitspositionen an der Maschine. Das zusätzliche Verschalungselement ist dann zunächst vor einem der beiden Antriebselemente an den Enden der Maschine angeordnet. Wenn die Maschine zur Bedienung ansteht, kann das erste Verschalungselement in Richtung auf das freie Antriebselement der Maschine hin verschoben werden. Das nächste Verschalungselement wird bei Bedienung des nächsten Feldes der Maschine in das erste Feld weitergeschoben und so wird die Arbeitsweise fortgeführt bis zum letzten Feld. Da vor dem am anderen Maschinenende angeordneten Antriebselement das zusätzliche Verschalungselement steht, kann dieses dann wieder vor das letzte zu bedienende Arbeitsfeld geschoben werden und die Maschine ist wieder voll geschlossen. Der nächste Bedienungsvorgang geschieht dann in der umgekehrten Reihenfolge.

Je nach der Größe der vorhandenen Verschalungselemente kann die Bewegung dieser Verschalungselemente elektrisch oder pneumatisch unterstützt werden. Sie kann auch durch die Wartungseinheiten bewirkt werden.

Zu einer guten Schallabschirmung ist es nützlich Absorptionsmaterial im Innenraum der Maschine anzuordnen, wobei sich hierzu ganz besonders die Maschinenmitte anbietet, die frei von Arbeitsstellen ist aber auch Abdeckung oder der Boden.

Die erfindungsgemäße Gesamtverkleidung der Maschine hat den zusätzlichen Vorteil eines erhöhten Unfallschutzes und kann weiterhin zu einer Klimatisierung des Innenraums der Maschine ausgenutzt werden, indem beispielsweise in der an der Oberseite angeordneten Abdeckung ein Klimakanal angeordnet ist, der mit einer beispielsweise als Abluftkanal ausgebildeten Luftrückführungsvorrichtung zusammenwirkt, wobei der Klimastrom durch die Maschine entweder vom Deckenbereich in Richtung auf den Abluftkanal oder aber auch umgekehrt verlaufen kann.

Die innerhalb der Schallschutzverkleidung angeordneten Wartungseinheiten können einerseits als Blas- oder Absaugdüsen ausgestattete Reinigungseinrichtung und andererseits als Wartungseinheit zum Bestücken bzw. Bedienen der einzelnen Arbeitspositionen ausgebildet sein.

Im folgenden wird anhand der beigefügten Zeichnungen ein Ausführungsbeispiel für eine Textilmaschine nach der Erfindung näher erläutert.

In den Zeichnungen zeigen:
- Fig. 1: einen Querschnitt durch eine mit einer Schallschutzverkleidung versehene und Wartungseinheiten aufweisende Doppeldraht-Zwirnmaschine;
- Fig. 2: die Maschine nach Fig. 1 in einer perspektivischen Seitenansicht.

In Fig. 1 und 2 ist eine doppelseitige Doppeldraht-Zwirnmaschine dargestellt mit einem Maschinengestell 1, an dem in der üblichen Weise Zwirnspindeln 1.2 und 1.3 mit Spindelantrieben 1.4 und 1.5 sowie Lagerplatten 1.6 und 1.7 für die Aufspulorgane und Spulenhalterungen 1.8 und 1.9 für die Kreuzspulen 1.10 und 1.11 angeordnet sind.

Am Oberteil des Maschinengestells 1 sind ein sich über die gesamte Maschinenlänge erstreckendes Abdeckung 7 befestigt sowie über Traversen 1.1 Längsträger 5.1 und 5.2. An dem einen Längsträger 5.1 ist als Wartungseinheit ein Wanderbläser 4 bekannter Bauart verschiebbar aufgehängt und geführt. Der Wanderbläser 4 ist mit dem Maschineninnenraum zugewandten Luftaustrittsdüsen 4.1 versehen. An dem anderen Längsträger 5.2 ist als Wartungseinheit ein Bedienungsautomat 13 ebenfalls verschiebbar aufgehängt und geführt.

Weiterhin sind an den beiden Längskanten der Abdeckung 7 in Maschinenlängsrichtung verlaufende Doppelschienen 10.1 - 10.2 und 11.1 - 11.2 angeordnet, in denen sich über die gesamte Maschinenhöhe erstreckende Verschalungselemente 8.1, 8.2, 8.3 sowie (in Fig. 2 nicht sichtbar) 9.1, 9.2, 9.3 aufgehängt sind. Diese Verschalungselemente können aus durchsichtigem Material bestehen und ihre Verschiebung kann in nicht dargestellter Weise durch elektrische oder pneumatische Antriebsvorrichtungen bewirkt oder unterstützt werden.

Bei dem in Fig. 1 dargestellten Ausführungsbeispiel sind der Wanderbläser 4 und der Bedienungsautomat 13 sowie die Verschalungselemente 8.1 bis 8.3 und 9.1 bis 9.3 jeweils an eigenen Schienen aufgehängt. Es sind selbstverständlich auch Konstruktionen denkbar, bei denen der Wanderbläser und die Verschalungselemente bzw. der Bedienungsautomat an einer gemeinsamen Kombinationsschiene aufgehängt sind.

Wie aus Fig. 2 ersichtlich, sind an beiden Enden der Maschine Antriebselemente 2 und 3 angeordnet.

Die Verschalungselemente sind aufeinanderfolgend abwechselnd in den Laufschienen angeordnet also beispielsweise die Verschalungselemente 8.1 und 8.3 in der Laufschiene 10.1 und das Verschalungselement 8.2 in der Laufschiene 10.2. Auf diese Weise können jeweils zwei Verschalungselemente ganz oder teilweise übereinander geschoben werden. Es ist weiterhin auf beiden Seiten ein zusätzliches Verschalungselement vorgesehen, das in Fig. 2 mit 8.4 bezeichnet ist und dort beispielsweise vor dem Antriebselement 3 angeordnet ist. Seine Funktion wird weiter unten näher erläutert.

Selbstverständlich ist es auch möglich, an jeder Maschinenseite Dreifachschienen anzuordnen und in diesen die Verschalungselemente abwechselnd aufzuhängen. In diesem Fall kann zum Bedienen ein größerer Bereich des Maschineninnenraums freigelegt werden.

Innerhalb der durch die Schallschutzverkleidung umkapselten Maschine ist vorzugsweise in der Maschinenmitte Schallabsorptionsmaterial 12 angeordnet. Zur Rückführung der vom Wanderbläser 4 in den Innenraum eingeblasenen Luft dient ein am Boden in Maschinenmitte angeordneter, sich in Längsrichtung erstreckender Abluftkanal 6. Dieser Abluftkanal kann gleichzeitig zur Klimatisierung des Innenraums der Maschine eingesetzt werden. Hierzu ist gleichzeitig das Abdeckelement 7 mit einem Klimakanal versehen, so daß der Klimastrom von oben nach unten durch die Maschine verlaufen kann.

Zur Bedienung der Maschine, beispielsweise von der in Fig. 1 rechten Seite her, kann folgendermaßen vorgegangen werden. Es wird zunächst das erste Verschalungselement 8.1 nach links vor dem Antriebselement 2 verschoben. Nach der Bedienung des somit frei werdenden Feldes der Maschine wird das Verschalungselement 8.2 in Fig. 2 nach links verschoben an die Stelle, an der vorher das Verschalungselement 8.1 stand. Nach Bedienung dieses Feldes wird das Verschalungselement 8.3 ebenfalls nach links verschoben an die Stelle, an der das Verschalungselement 8.2 stand. Schließlich wird nach Bedienung des letzten Feldes das zusätzliche Verschalungselement 8.4 an die Stelle verschoben, an der vorher das Verschalungselement 8.3 stand. Nunmehr ist die ganze Längsseite der Maschine wieder abgedeckt. Der nächste Bedienungsvorgang an der Seite beginnt an dem Ende, an dem nunmehr das Verschalungselement 8.4 steht, das dann wieder vor das Antriebselement 3 geschoben wird. Analog wird auf der anderern Maschinenseite verfahren.

## Patentansprüche

1. Textilmaschne, insbesondere Zwirnmaschine mit einer Vielzahl von Arbeitspositionen, die eine am Maschinengestell aufgehängte und in Längsrichtung der Maschine bewegbare Wartungseinheit sowie an den Längsseiten der Maschine angeordnete Verschalungselemente aufweist, dadurch gekennzeichnet, daß die Verschalungselemente (8.1, 8.2, 8.3, 8.4; 9.1, 9.2) Teil einer, die Maschine an beiden Längsseiten in voller Höhe abschirmenden Schallschutzverkleidung sind und sich einzeln über eine Teillänge der Maschine erstrecken, zusammen jedoch den gesamten Bereich der Arbeitspositionen überdecken und an ihrer Oberkante am oberen Teil des Maschinengestells (1) aufgehängt und in Längsrichtung der Maschine sich teilweise überlappend bewegbar sind, und daß mindestens eine Wartungseinheit (4, 13) zwischen den Verschalungselementen (8.1, 8.2, 8.3, 8.4; 9.1, 9.2) und den Arbeitspositionen der Maschine angeordnet und auch im geschlossenen Zustand der Verschalungselemente bewegbar ist.

2. Textilmaschine nach Anspruch 1, dadurch gekennzeichnet, daß die längsverschiebbaren Verschalungselemente (8.1, 8.2, 8.3, 8.4; 9.1, 9.2) und die Wartungseinheiten (4, 13) auf einer gemeinsamen Schiene mit eigenen Laufbahnen bewegbar sind.

3. Textilmaschine nach Anspruch 1 oder 2, dadurch gekennzeichnet, daß mindestens eine der Wartungseinheiten eine Reinigungseinrichtung (4) ist und mit Blas- oder Absaugdüsen (4.1) ausgestattet ist.

4. Textilmaschine nach einem der Ansprüche 1 bis 3, dadurch gekennzeichnet, daß mindestens eine der Wartungseinheiten (13) zum Bestücken bzw. Bedienen der einzelnen Arbeitspositionen dient.

5. Textilmaschine nach einem der Ansprüche 1 bis 4, dadurch gekennzeichnet, daß sich jedes der Verschalungselemente (8.1, 8.2, 8.3; 9.1, 9.2) über eine vorgegebene Anzahl von Arbeitspositionen erstreckt und die Verschalungselemente an jeder Längsseite der Maschine in mindestens zwei parallel zueinanderliegenden am Oberteil (1.1) des Maschinengestells (1) angeordneten Laufschienen (10.1, 10.2; 11.1, 11.2) abwechselnd aufgehängt sind.

6. Textilmaschine nach Anspruch 5 mit mindestens einem Antriebselement am Maschinenende, dadurch gekennzeichnet, daß an jeder Längsseite der Maschine über die die Gesamtlänge abdeckenden Verschalungselemente (8.1, 8.2, 8.3; 9.1, 9.2) hinaus ein zusätzliches Verschalungselement (8.4) angeordnet ist, das jeweils vor einem Antriebselement (2, 3) angeordnet ist.

7. Textilmaschine nach einem der Ansprüche 1 bis 6, dadurch gekennzeichnet, daß die Verschalungselemente (8.1, 8.2, 8.3, 8.4; 9.1, 9.2) aus durchsichtigem Material bestehen.

8. Textilmaschine nach einem der Ansprüche 1 bis 7, dadurch gekennzeichnet, daß an vorgegebenen Stellen der Maschine innerhalb der Schallschutzverkleidung Schallabsorptionsmaterial (12) angeordnet ist.

9. Textilmaschine nach einem der Ansprüche 1 bis 8, dadurch gekennzeichnet, daß die Maschine im oberen Bereich durch eine Abdeckung (7) abgeschlossen ist, die bis zu den außen angeordneten, bewegbaren Verschalungselementen (8.1, 8.2, 8.3, 8.4; 9.1, 9.2) reicht.

10. Textilmaschine nach Anspruch 9, dadurch gekennzeichnet, daß in der Abdeckung (7) ein Klimakanal für die Zuluft oder Abluft der Maschine angeordnet ist.

11. Textilmaschine nach Anspruch 10, dadurch gekennzeichnet, daß im Zentrum der Maschine im Bodenbereich ein weiterer Kanal (6) für die Zuluft oder Abluft der Maschine angeordnet ist.

12. Textilmaschine nach einem der Ansprüche 1 bis 11 dadurch gekennzeichnet, daß die Bewegung der Verschalungselemente (8.1, 8.2, 8.3; 9.1, 9.2) mindestens teilweise durch elektrische oder pneumatische Antriebsvorrichtungen erfolgt.

13. Textilmaschine nach einem der Ansprüche 1 bis 11, dadurch gekennzeichnet, daß die Bewegung der Verschalungselemente (8.1, 8.2, 8.3; 9.1, 9.2) durch mindestens eine der Wartungseinheiten bewirkt wird.

## Claims

1. Textile machine, in particular a twisting machine with a plurality of working positions, which is equipped with a maintenance unit suspending from the machine frame and movable in the longitudinal direction of the machine as well as paneling elements arranged on the longitudinal sides of the machine, characterized in that the paneling elements (8.1, 8.2, 8.3, 8.4; 9.1, 9.2) are part of a soundproofing cover shielding the machine on its two longitudinal sides over its full height, that they extend each individually over a partial length of the machine, but cover together the entire range of the working positions, and that they are suspended with their upper edge on the upper portion of the machine frame (1) and can be moved in the longitudinal direction of the machine partially overlapping each other, and further characterized in that at least one maintenance unit (4, 13) is arranged between the paneling elements (8.1, 8.2, 8.3, 8.4; 9.1, 9.2) and the working positions of the machine, and able to move also in the closed condition of the paneling elements.

2. Textile machine according to claim 1, characterized in that the paneling elements (8.1, 8.2, 8.3, 8.4; 9.1, 9.2) displaceable in the longitudinal direction and the maintenance units (4, 13) are adapted to move along a common rail with individual tracks.

3. Textile machine according to claim 1 or 2, characterized in that at least one of the maintenance units is a cleaning device (4) and equipped with blow or suction nozzles (4.1).

4. Textile machine according to one of claims 1-3, characterized in that at least one of the maintenance units (13) serves to equip or service the individual working positions.

5. Textile machine according to one of claims 1-4, characterized in that each of the paneling elements (8.1, 8.2, 8.3, 8.4; 9.1, 9.2) extends over a predetermined number of working positions, and that the paneling elements are alternatingly suspended on each longitudinal side of the machine in at least two guide rails (10.1, 10.2; 11.1, 11.2) extending parallel to each other on the upper portion (1.1) of the machine frame (1).

6. Textile machine according to claim 5, comprising at least one drive element at the machine end, characterized in that on each longitudinal side of the machine, in addition to the paneling elements (8.1, 8.2, 8.3; 9.1, 9.2) covering the entire length, a further paneling element (8.4) is provided, which is arranged respectively in front of a drive element (2, 3).

7. Textile machine according to one of claims 1-6, characterized in that the paneling elements (8.1, 8.2, 8.3, 8.4; 9.1, 9.2) consist of a transparent material.

8. Textile machine according to one of claims 1-7, characterized in that a sound absorbent material (12) is arranged in predetermined locations of the machine inside the soundproofing enclosure.

9. Textile machine according to one of claims 1-8, characterized in that the machine is closed in its upper region by a cover (7), which extends up to the movable paneling elements (8.1, 8.2, 8.3, 8.4; 9.1, 9.2) arranged on the outside.

10. Textile machine according to claim 9, characterized in that an air conditioning duct is arranged in the cover (7) for the air supply to or the exhaust air from the machine.

11. Textile machine according to claim 10, characterized in that in the center of the machine, in the region of the floor, a further duct (6) is arranged for the air supply to or exhaust air from the machine.

12. Textile machine according to one of claims 1-11, characterized in that the movement of the paneling elements (8.1, 8.2, 8.3; 9.1, 9.2) is effected at least in part by electric or pneumatic drive means.

13. Textile machine according to one of the claims 1-11, characterized in that the movement of the paneling elements (8.1, 8.2, 8.3; 9.1, 9.2) is effected by at least one of the maintenance units.

## Revendications

1. Machine textile, en particulier retordeuse, comportant une pluralité de positions de travail, présentant une unité d'entretien, suspendue au bâti machine et déplaçable dans la direction longitudinale de la machine, ainsi que des éléments de carénage, disposés sur les faces longitudinales de la machine, caractérisée en ce que les éléments de carénage (8.1, 8.2, 8.3, 8.4; 9.1, 9.2) font partie d'un habillage de protection phonique, isolant la machine sur toute sa hauteur et sur les deux faces longitudinales, et s'étendant individuellement sur une longueur partielle de la machine, tout recouvrant par leur totalité la totalité de la zone des positions de travail, et sont suspendus à leur bord supérieur sur la partie supérieure du bâti machine (1) et sont déplaçables dans la direction longitudinale de la machine, en se chevauchant partiellement, et en ce qu'au moins une unité d'entretien (4.13) est disposée entre les éléments de carénage (8.1, 8.2, 8.3, 8.4; 9.1, 9.2) et les positions de travail de la machine, et est également déplaçable lorsque les éléments de carénage sont à l'état fermé.

2. Machine textile selon la revendication 1, caractérisée en ce que les éléments de carénage (8.1, 8.2, 8.3, 8.4; 9.1, 9.2) déplaçables longitudinalement et les unités d'entretien (4, 13) sont déplaçables sur une glissière commune, ayant ses propres pistes de défilement.

3. Machine textile selon la revendication 1 ou 2, caractérisée en ce qu'au moins l'une des unités d'entretien est un dispositif de nettoyage (4) et est équipée de buses de soufflage ou d'aspiration (4.1).

4. Machine textile selon l'une des revendications 1 à 3, caractérisée en ce qu'au moins l'une des unités d'entretien (13) sert à charger ou alimenter les différentes positions de travail.

5. Machine textile selon l'une des revendications 1 à 4, caractérisée en ce que chacun des éléments de carénage (8.1, 8.2, 8.3; 9.1, 9.2) s'étend sur un nombre prédéterminé de positions de travail et les éléments de carénage sont alternativement suspendus sur chaque côté longitudinal de la machine, dans au moins deux glissières de défilement (10.1, 10.2; 11.1, 11;2) disposées parallèlement entre elles sur la partie supérieure (1.1) du bâti machine (1).

6. Machine textile selon la revendication 5, avec au moins un éléments d'entraînement situé à l'extrémité de la machine, caractérisée en ce que sur chaque face longitudinale de la machine est disposé, sur les éléments de carénage (8.1, 8.2, 8.3; 9.1, 9.2) recouvrant la totalité de la longueur de la machine, un élément de carénage (8.4) supplémentaire, chacun disposé devant un élément d'entraînement (2, 3).

7. Machine textile selon l'une des revendications 1 à 6, caractérisée en ce que les éléments de carénage (8.1, 8.2, 8.3, 8.4; 9.1, 9.2) sont en matériau transparent.

8. Machine textile selon l'une des revendications 1 à 7, caractérisée en ce que du matériau d'absorption phonique (12) est disposé en des endroits prédéterminés de la machine, à l'intérieur de l'habillage de protection sonore.

9. Machine textile selon l'une des revendications 1 à 8 caractérisée en ce que la machine est délimitée dans la zone supérieure par un couvercle (7), arrivant jusqu'aux éléments de carénage (8.1, 8.2, 8.3, 8.4; 9.1, 9.2) disposés extérieurement et déplaçables.

10. Machine textile selon la revendication 9, caractérisée en ce qu'un canal de climatisation servant à l'amenée d'air ou à l'évacuation d'air à la machine est ménagé dans le couvercle (7).

11. Machine textile selon la revendication 10, caractérisée en ce qu'un autre canal (6), servant à l'amenée d'air ou à l'évacuation d'air à la machine, est disposé au centre de la machine, dans la zone inférieure.

12. Machine textile selon l'une des revendications 1 à 11, caractérisée en ce que le déplacement des éléments de carénage (8.1, 8.2, 8.3; 9.1, 9.2) s'effectue au moins partiellement au moyen de dispositifs d'entraînement électriques ou pneumatiques.

13. Machine textile selon l'une des revendications 1 à 11, caractérisée en ce que le déplacement des éléments de carénage (8.1, 8.2, 8.3; 9.1, 9.2) est provoqué par au moins l'une des unités d'entretien.
